# EUROPÄISCHE PATENTSCHRIFT

(11) **EP 3 430 864 B1**
(45) Veröffentlichungstag und Bekanntmachung des Hinweises auf die Patenterteilung: **17.11.2021**
(21) Anmeldenummer: 17712057.3
(22) Anmeldetag: 15.03.2017
(51) Int. Cl.: H05H 1/24, H05H 1/34

(54) **PLASMADÜSE UND VERFAHREN ZUR VERWENDUNG DER PLASMADÜSE**
PLASMA NOZZLE AND METHOD OF USING THE PLASMA NOZZLE
BUSE PLASMA ET PROCEDE D'UTILISATION DE LA BUSE PLASMA

(30) Priorität: 16.03.2016 EP 16160623; 25.05.2016 DE 102016209097
(43) Veröffentlichungstag der Anmeldung: 23.01.2019
(73) Patentinhaber: Fraunhofer-Gesellschaft zur Förderung der angewandten Forschung e.V., 80686 München (DE)
(72) Erfinder: VIÖL, Wolfgang, 37139 Adelebsen (DE); BELLMANN, Martin, 37215 Witzenhausen (DE); OCHS, Christian, 37077 Göttingen (DE); HARMS, Marcus, 37077 Göttingen (DE)
(74) Vertreter: Friese Goeden Patentanwälte PartGmbB
(86) Internationale Anmeldenummer: PCT/EP2017/056052
(87) Internationale Veröffentlichungsnummer: WO 2017/157975

(56) Entgegenhaltungen:
- EP-A1- 1 689 216
- CN-U- 201 528 464
- DE-A1-102008 028 167
- JP-A- 2007 207 475
- KR-A- 20140 101 235
- US-B1- 6 262 386

## Beschreibung

Die Erfindung betrifft eine Plasmadüse zum Erzeugen eines Plasmastrahls mit zumindest einer Elektrode, einer die Elektrode konzentrisch umgebenden Ummantelung, wobei zwischen der Elektrode und der Ummantelung eine Entladungskammer ausgebildet ist, und wobei die Entladungskammer eine Einlassöffnung für ein Prozessgas und eine Düsenöffnung zum Austreten des Plasmastrahls aufweist und die Ummantelung ein Dielektrikum enthält oder daraus besteht und einer die Entladungskammer in einem ersten Längsabschnitt ringförmig umgebende erste Gegenelektrode. Weiterhin betrifft die Erfindung ein Verfahren zur Verwendung der Plasmadüse zur Behandlung einer Oberfläche eines Werkstückes bzw. eines Werkstückes mit dem so erzeugten Plasmastrahl.

Bei einer derartigen Behandlung eines Werkstückes erfolgt eine Oberflächenaktivierung und/oder -funktionalisierung und eine Feinstreinigung der behandelten Oberfläche durch den Plasmastrahl. Das Plasma kann mit einem Inertgas oder einem Reaktivgas betrieben werden, so dass physikalische und/oder chemische Prozesse an der Oberfläche des zu behandelnden Werkstückes ablaufen. Dadurch wird z.B. die Haftung zwischen Materialen verbessert, beispielsweise im Falle von Lackierungen oder Klebverbindungen von Kunststoffoberflächen.

Die Applikation von Plasmen auf nichtleitenden Werkstücken von hoher Materialstärke oder komplizierten Geometrien kann z.B. mit bekannten Plasmadüsen (Jet-Systemen) gemäß US 6,677,550 B2 oder US 5,961,772 vorgenommen werden. Die Ummantelung bildet dabei selbst die Gegenelektrode aus, so dass sich zwischen der Elektrode und der Gegenelektrode nach Beaufschlagung mit einer Hochspannung thermische Bogenentladungen ausbilden. Das so entstehende Plasma wird durch den Gasstrom aus der Düse ausgetrieben.

Nachteile dieser Jet-Systeme sind ein beim Betrieb entstehender starker Elektrodenabbrand, hohe Temperaturen bedingt durch die als Plasmastrahl aus der Düsenöffnung ausgetriebenen thermischen Bogenentladungen und eine fehlende Reinigungswirkung bzw. eine niedrige Effizienz. Diese Nachteile treten insbesondere bei hohen Prozessgeschwindigkeiten auf, d.h. wenn das Werkstück vom Plasmastrahl mit hoher Geschwindigkeit überfahren wird. Bei diesen Jet-Systemen werden nämlich die im Plasma vorhandenen, zur Oberflächenbehandlung vorgesehenen reaktiven Spezies, d.h. z.B. angeregte Moleküle, Atome und/oder Ionen, nicht direkt auf der zu behandelnden Oberfläche erzeugt, da die hohen Temperaturen in thermischen Bogenentladungen die Oberfläche beschädigen würden. Um derartige physikalische Effekte der Plasmafilamente der Bogenentladungen auf der Oberfläche zu vermeiden, werden die Bogenentladungen in einiger Entfernung zur Oberfläche erzeugt. Diese Jet-Systeme werden deshalb als Remote-Systeme, die dabei erzeugten Plasmen als "Remote-Plasma" bezeichnet. Da die reaktiven Spezies nicht direkt auf der Werkstückoberfläche generiert werden, sondern in einiger Entfernung dazu, können diese Spezies jedoch auf dem Weg zur Oberfläche z.B. mit der Umgebungsluft oder den Elektrodenwänden des Remote-Systems abreagieren. Es kann also nur ein geringer Anteil dieser Spezies mit der Oberfläche reagieren. Dadurch sinkt die Effizienz der Plasmabehandlung. Weitere Vorrichtungen zum Erzeugen eines Plasmastrahls mittels einer dielektrischen behinderten Entladung sind aus den Patentschriften KR 2014 0101235 A, JP 2007 207475 A und CN 201 528 464 U bekannt.

Die Anwendung von bekannten Plasma-Jets ermöglicht eine Aktivierung, jedoch keine Feinstreinigung der Oberfläche. Hoher Prozessgasverbrauch, eine notwendige Kühlung des Prozessgases und eine geringe effektive Entladungsfläche machen dieses Verfahren zu einem nur begrenzt wirtschaftlichen Verfahren.

Alternativ sind aus dem Stand der Technik Vorrichtungen zur Erzeugung von Gleitentladungen auf der Oberfläche des zu reinigenden Werkstückes oder die Ausbildung von dielektrisch behinderten Entladungen auf der Oberfläche des zu reinigenden Werkstückes bekannt. Bei Gleitentladungen liegen parallel zur zu behandelnden Oberfläche angeordnete Hochspannungselektroden auf unterschiedlichem elektrischen Potential und nutzen das zu behandelnde Werkstück als Überbrückungsmedium für das Erzeugen von Entladungsfilamenten. Dabei sind in Abhängigkeit vom eingesetzten Prozessgas lediglich Gleitentladungen bei Entladungsabständen um 1 mm realisierbar. Diese Verfahren eignen sich damit nur für plane Oberflächen mit geringen Formtoleranzen, da das Plasma nicht in Hinterschneidungen oder Vertiefungen eindringen kann und der Abstand der Hochspannungselektroden präzise geregelt werden muss. Im Falle von dielektrisch behinderten bzw. Barrierenentladungen muss das im Entladungsspalt aufgenommene Werkstück auch noch dünn sein, um die Entladung mit handhabbaren elektrischen Spannungen zu erzeugen und aufrecht zu erhalten.

Die Aufgabe der vorliegenden Erfindung besteht somit darin, ein Reinigungsverfahren und eine Reinigungsvorrichtung zur Aktivierung bzw. Feinstreinigung einer Oberfläche bereitzustellen, welches eine verbesserte, insbesondere effizientere Behandlung der Oberfläche erlaubt und universell auf ebenen oder auch unebenen Oberflächen von Werkstücken eingesetzt werden kann.

Die Aufgabe wird erfindungsgemäß durch eine Vorrichtung gemäß Anspruch 1 und ein Verfahren nach Anspruch 10 gelöst. Vorteilhafte Weiterbildungen der Erfindung finden sich in den Unteransprüchen.

Erfindungsgemäß wird eine Plasmadüse zum Erzeugen eines Plasmastrahls vorgeschlagen. Diese enthält zumindest eine Elektrode. Die Elektrode kann in einigen Ausführungsformen der Erfindung länglich oder stabförmig sein. Die Elektrode kann hohl sein bzw. einen Hohlraum enthalten.

Die zumindest eine Elektrode ist mit einer Ummantelung umgeben, so dass sich zwischen der Elektrode und der Ummantelung eine Entladungskammer ausbildet. In einigen Ausführungsformen der Erfindung können die Ummantelung und die Elektrode konzentrisch zueinander angeordnet sein. Erfindungsgemäß wird vorgeschlagen, dass die Ummantelung ein Dielektrikum enthält oder daraus besteht.

Die Entladungskammer weist weiter zumindest eine Einlassöffnung für ein Prozessgas und eine Düsenöffnung zum Austreten des Plasmastrahls auf.

Weiterhin weist die Erfindungsgemäße Vorrichtung zumindest eine erste Gegenelektrode auf, welche die Entladungskammer in einem ersten Längsabschnitt ringförmig umgibt. Dabei ist die erste Gegenelektrode durch die Ummantelung von der Elektrode elektrisch isoliert. Zusätzlich ist weiterhin eine zweite Gegenelektrode vorhanden, welche die Entladungskammer in einem zweiten Längsabschnitt ringförmig umgibt. Auch die Gegenelektroden können konzentrisch zur Elektrode und der Ummantelung angeordnet sein.

Ein erfindungsgemäßes Verfahren zur Verwendung bzw. zum Betrieb einer erfindungsgemäßen Plasmadüse weist folgende Verfahrensschritte auf:
Zuführen eines eine Strömung aufweisenden Prozessgases durch die Einlassöffnung in die Entladungskammer und Erzeugen einer elektrischen Potentialdifferenz zwischen einer Elektrode und/oder einer ersten Gegenelektrode und/oder einer zweiten Gegenelektrode, so dass sich in der Entladungskammer ein Plasma durch Zünden von dielektrisch behinderten Entladungen in dem Prozessgas in der Entladungskammer ausbildet, und Erzeugen eines Plasmastrahls aus von der Strömung aus der Düsenöffnung ausgetriebenem Plasma.

Es wird somit ein Plasmastrahl mittels einer dielektrisch behinderten Entladung (Dielectric Barrier Discharge oder DBD)erzeugt (DBD-Jet). Die Entladungsfilamente der DBD werden dabei durch Anlegen einer elektrischen Hochspannung zwischen der Elektrode und der oder den Gegenelektroden erzeugt. Bei einer DBD werden Entladungsfilamente im Prozessgas erzeugt, in denen relativ zu thermischen Bogenentladungen nur niedrige Temperaturen herrschen. Bei den so erzeugten Plasmen handelt es sich also um nicht thermische Plasmen, in denen die erzeugten reaktiven Spezies nicht im thermischen Gleichgewicht mit ihrem lokal umgebenden Prozessgas sind. Der Entladungsprozess in den einzelnen Entladungsfilamenten ist aufgrund der dielektrischen Behinderung derart zeitlich kurz, dass sich kein thermisches Gleichgewicht ausbilden kann. Derartige Plasmen, bzw. ein daraus erzeugter Plasmastrahl, können deshalb als direkt wirkende Plasmen zur Oberflächenbehandlung eingesetzt werden. Durch die Möglichkeit der Plasmaerzeugung in Oberflächennähe ohne die Oberfläche zu beschädigen ist eine effiziente Behandlung möglich.

Anders als bekannte Systeme zur Plasmaaktivierung, welche oftmals das Werkstück als dielektrische Barriere nutzen, können mit der erfindungsgemäßen Vorrichtung auch dickere Werkstücke bearbeitet werden, da das nichtleitende Werkstück zu einem Gegenpotential für die zweite Gegenelektrode wird. Die erfindungsgemäße Plasmadüse kombiniert somit die Vorteile bekannter Plasmajets wie hohe Spaltgängigkeit mit der Effizienz von Gleitentladungen oder Barrierenentladungen auf der Oberfläche des Werkstückes.

Mit der erfindungsgemäßen Plasmadüse ist daher auch eine Behandlung von Werkstücken im industriellen Maßstab möglich, da größere Abstandstoleranzen zwischen Plasmadüse und Werkstück möglich sind als bei bekannten Gleitentladungen und größere Werkstückdicken als bei bekannten Barrierenentladungen. Hohe Abstands- bzw. Formtoleranzen, die gerade bei Massenware wie Extrusionshalbzeugen auftreten, erfordern im Inline-Betrieb Vorbehandlungssysteme, die in möglichst hohen Toleranzbereichen eine effiziente Aktivierung/Funktionalisierung realisieren und im gleichen Zuge eine Feinstreinigung auf der Oberfläche durchführen. Als ein derartiges Vorbehandlungssystem ist die erfindungsgemäße Plasmadüse einsetzbar. Umweltschädliche und aufwändige nasschemische Verfahren zur Oberflächenbehandlung können dadurch ersetzt werden. Der Einsatz der erfindungsgemäßen Plasmadüse ähnlich einer Gleitentladungsquelle ermöglicht flächige Anwendungen. Aufgrund der ausreichend hohen ermöglichten Entladungsabstände zwischen Werkstückoberfläche und der Mündung der Düsenöffnung können Werkstücke mit Formabweichungen bei hohen Geschwindigkeiten ohne Beschädigungen behandelt werden. Zudem ist eine gute Spaltgängigkeit für geometrisch komplizierte Werkstücke, z.B. mit Hinterschneidungen, Nuten, etc. gegeben.

In einigen Ausführungen der Erfindung ist die zweite Gegenelektrode so an der Düsenöffnung angeordnet, dass die Düsenöffnung zentral durch die Gegenelektrode verläuft. Entladungsfilamente der DBD entstehen so nicht nur in der Entladungskammer, sondern auch direkt im Bereich der Düsenöffnung und können so die zu behandelnde Oberfläche des Werkstücks tangieren. Derart kann auf der Oberfläche sowohl eine chemische als auch eine physikalische Beeinflussung stattfinden. Zudem können die so erzeugten reaktiven Spezies im Plasmastrahl direkt mit der Oberfläche interagieren, ohne vorher mit der Umgebungsluft oder anderen Reaktionspartnern in Kontakt zu kommen.

In einigen Ausführungsformen der Erfindung kann die zweite Gegenelektrode eine tellerförmig verbreiterte Ringoberfläche aufweisen. Dies weist den Vorteil auf, dass direkt auf einer zu behandelnden Oberfläche Entladungsfilamente erzeugt werden können. Die Tellerflächennormale sollte dabei in etwa parallel zur Plasmastrahlrichtung stehen. Mit dieser Ausführungsform der Erfindung können auch elektrisch isolierende Werkstücke mit Materialstärken von mehr als 10 mm mit einer DBD behandelt werden, da das Werkstück nicht mehr vollständig im Entladungsspalt aufgenommen werden muss.

In einigen Ausführungen der Erfindung kann die Oberfläche der zweiten Gegenelektrode von der Ummantelung überdeckt sein. Die Ummantelung bildet somit ein durchgängiges, die Elektrodenoberfläche zur Entladungskammer und zum Werkstück hin abschirmendes Dielektrikum aus. Dies erlaubt eine einfache Konstruktion und Herstellung und einen zuverlässigen Betrieb der Plasmadüse.

In einigen Ausführungen der Erfindung ist bei einer gattungsgemäßen Plasmadüse die Ummantelung aus einem Dielektrikum ausgebildet, wobei die Gegenelektroden durch die Ummantelung von der Elektrode zur Erzeugung von dielektrisch behinderten Entladungen in dem Prozessgas zwischen der Elektrode und der Gegenelektrode elektrisch isoliert ist. In einigen Ausführungsformen der Erfindung kann das Dielektrikum ein Glas, eine Keramik oder ein Polymer enthalten. In einigen Ausführungsformen der Erfindung kann das Polymer Polytetrafluorethylen (PTFE) sein oder enthalten.

In einigen Ausführungen der Erfindung ist die Elektrode im Entladungsraum mit einem Dielektrikum beschichtet. Diese zusätzliche Beschichtung bewirkt eine noch homogenere Entladungscharakteristik des von der DBD erzeugten Plasmas. Die Beschichtung kann ein Polymer oder eine Keramik enthalten oder daraus bestehen. Die Beschichtung kann Polytetrafluorethylen oder ein Oxid oder ein Oxinitrid enthalten.

In einigen Ausführungen der Erfindung kann die Einlassöffnung von mindestens einer Gasdurchführung in der Elektrode ausgebildet sein. Vorteilhaft können die Gasdurchführungen eine Mehrzahl von Bohrungen umfassen, welche radialsymmetrisch in der Elektrode angeordnet sind, wird eine gleichmäßige Strömung des Prozessgases durch die Entladungskammer erreicht. Dies führt auch zu einem besonders homogenen und stabilen Plasmastrahl.

In einigen Ausführungen der Erfindung kann ein Plasmadüsengehäuse vorhanden sein, wobei die Gegenelektroden mittels einer Vergussmasse zwischen der Ummantelung und dem Plasmadüsengehäuse fixiert sind. Derart ist eine kostengünstige Herstellung der Plasmadüse möglich und es werden parasitäre Entladungen im Inneren der Plasmadüse vermieden.

In einigen Ausführungsformen der Erfindung kann bei Betrieb der Vorrichtung die erste Gegenelektrode auf einem Massepotential liegen und sich die zweite Gegenelektrode auf einem Floating-Potential befinden. Hierdurch wird ein Plasmajet aus der Düse ausgetrieben, welcher eine Reichweite von mehr als 10 mm oder mehr als 20 mm oder mehr als 30 mm haben kann.

In einigen Ausführungsformen der Erfindung kann bei Betrieb der Vorrichtung die zweite Gegenelektrode auf einem Massepotential liegen und sich die erste Gegenelektrode auf einem Floating-Potential befinden. In diesem Betriebszustand gleiten die Plasmafilamente über die Unterseite der Plasmadüse bzw. über die parallel zur Tellerfläche der zweiten Elektrode verlaufende Teilfläche der Umhüllung. In diesem Fall können in einem Abstand von etwa 1 mm bis etwa 3 mm Gleitentladungen auf dem Werkstück erzeugt werden.

In einigen Ausführungsformen der Erfindung können sich bei Betrieb der Vorrichtung die erste Gegenelektrode und die zweite Gegenelektrode auf einem Massepotential befinden. In diesem Betriebszustand wird zwischen der ersten Gegenelektrode und der Elektrode im Inneren des Entladungsraumes eine Entladung erzeugt, deren Plasma aus der Plasmadüse ausgetrieben wird. Die zweite Gegenelektrode bildet ein Gegenpotential zu dem aus der Düse austretenden Plasma. Auf diese Weise sind Gleitentladungen in einem Abstand von etwa 3 mm bis etwa 20 mm zur Werkstückoberfläche möglich.

In einigen Ausführungsformen der Erfindung kann das Prozessgas ausgewählt sein aus Argon und/oder Helium und/oder Umgebungsluft und/oder synthetischer Luft und/oder Gasgemischen aus Stickstoff und Sauerstoff im Mischungsverhältnis 90/10 oder 95/5 Volumenprozent.

Als mögliche Oberflächenbehandlungen mit dem Plasmastrahl einer erfindungsgemäßen Plasmadüse sind alle bisherigen Einsatzgebiete, in denen Plasma eine Anwendung findet, möglich, z.B. Oberflächenfunktionalisierung, Qberflächenaktivierung, Schichtabscheidung, Feinstreinigung und/oder Desinfektion.

Besondere Ausführungsformen der vorliegenden Erfindung werden nachfolgend bezugnehmend auf die beiliegenden Zeichnungen näher erläutert. Es zeigen:
- Fig. 1: einen Schnitt durch eine Ausführungsform einer erfindungsgemäßen Plasmadüse während deren Verwendung bei der Oberflächenbehandlung eines Werkstückes.
- Fig. 2: die stiftförmige Elektrode der Plasmadüse aus Figur 1 als Detaildarstellung.
- Fig. 3a: bis c erfindungsgemäße Plasmadüse aus Figur 1 in verschiedenen Betriebsmodi.
- Fig. 4a: und b Qualitätsparameter von Arbeitsergebnissen bei der Oberflächenbehandlung von Werkstücken in Abhänggigkeit von Betriebsparametern des erfindungsgemäßen Verfahrens in jeweils einer Balkendiagrammdarstellung.
- Fig. 5a: bis c photographische Aufnahmen des Plasmastrahls einer erfindungsgemäßen Plasmadüse.

In Figur 1 ist eine geschnittene Darstellung einer erfindungsgemäßen Plasmadüse 1 während deren Verwendung bei der Oberflächenbehandlung eines Werkstückes 3 mit einem Plasmastrahl 5 gezeigt. Die Plasmadüse 1 weist eine stiftförmige Elektrode 7 zum Beaufschlagen mit einer insbesondere gepulsten Hochspannung auf. Diese Stiftelektrode 7 wird daher im Folgenden auch als Hochspannungselektrode bezeichnet. Die Stiftelektrode 7 ist von einer Ummantelung 9 aus einem dielektrischen Material konzentrisch umgeben. Die Ummantelung 9 weist eine zylindrische Grundform auf.

Zwischen der Elektrode 7 und der Ummantelung 9 ist eine Entladungskammer 11 ausgebildet. Die Entladungskammer 11 weist eine Einlassöffnung 12 für ein Prozessgas, z.B. Argon, Helium und/oder Luft, und eine Düsenöffnung 14 zum Austreten des Plasmastrahls 5 auf. Der Plasmastrahl 5 wird aus in der Entladungskammer 11 erzeugtem und durch eine Strömung des Prozessgases aus der Düsenöffnung 14 ausgetriebenem Plasma erzeugt. Das strömende Prozessgas ist in der Figur durch einen Blockpfeil im Bereich der Einlassöffnung 12 symbolisch dargestellt.

Weiter ist eine die Entladungskammer 11 in einem Bereich ringförmig umgebende zweite Gegenelektrode 16 aus Metall vorgesehen. Die zweite Gegenelektrode 16 ist durch die dielektrische Ummantelung 9 von der Elektrode 7, zur Erzeugung von dielektrisch behinderten Entladungen in dem Prozessgas zwischen der stiftförmigen Elektrode 7 und der Gegenelektrode 16 elektrisch isoliert. Die zweite Gegenelektrode 16 kann zur Erzeugung der dielektrisch behinderten Entladungen auf Masse gelegt, d. h. elektrisch geerdet, sein, weshalb sie im Folgenden auch als Massering bezeichnet wird. Die elektrische Kontaktierung ist in der Figur nicht eingezeichnet.

Die zweite Gegenelektrode 16 ist derart im Bereich der Düsenöffnung 14 angeordnet, dass die Düsenöffnung 14 zentral durch die zweite Gegenelektrode 16 verläuft. Weiter weist die zweite Gegenelektrode 16 eine tellerförmig verbreiterte Ringoberfläche 18 auf. Unter tellerförmig verbreitert wird dabei ein Ring mit einer Form verstanden, dessen radiale Ringbreite größer ist als seine axiale Ringhöhe. Die der Plasmastrahlrichtung abgewandte Ringoberfläche 18 der tellerförmig verbreiterten Gegenelektrode 16 ist von der Ummantelung 9 überdeckt und damit ebenfalls von der Hochspannungselektrode 7 mittels des Dielektrikums der Ummantelung 9 abgeschirmt. Derart weist die Plasmadüse 1 in ihrem unteren Bereich, d.h. im Bereich der Düsenöffnung 14, eine tellerförmige Verbreiterung (Tellerunterseite) auf. Die Ummantelung 9 wird daher im Folgenden auch als Tellerstab bezeichnet und die gesamte Plasmadüse 1 wird im Folgenden auch als "Disk-Jet" bezeichnet. Die Flächennormalen der tellerförmig verbreiterten Ringoberfläche 18 und der entsprechend ausgeformten Tellerunterseite verlaufen in etwa parallel zur Austrittsrichtung des erzeugten Plasmastrahls 5. Die Düsenöffnung 14 verläuft radial mittig durch die tellerförmige Gegenelektrode 16.

Die Plasmadüse 1 weist weiterhin eine erste Gegenelektrode 20 aus Metall auf, die ebenfalls zum Betrieb der Plasmadüse 1 elektrisch auf Masse gelegt werden kann. Diese erste Gegenelektrode 20 umgibt die Entladungskammer 11 ebenfalls ringförmig und ist durch die Ummantelung 9 von der stabförmigen Elektrode 7 isoliert. Die erste Gegenelektrode 20 ist dabei auf Höhe der stabförmigen Elektrode 7 angeordnet und wird im Folgenden auch als oberer Massering bezeichnet, wogegen die im Bereich der Düsenöffnung 14 angeordneten zweite Gegenelektrode 16 als unterer Massering bezeichnet wird. Das elektrische Erdpotential der Masse kann auch durch ein beliebig anderes Potential ersetzt werden und/oder es können auch beide Masseringe auf unterschiedliche Potentiale gelegt werden, d.h. mit jeweils unterschiedlichen Spannungsquellen elektrisch verbunden werden. Aus sicherheits- und anwendungstechnischen Gründen ist das Erdpotential jedoch zu bevorzugen.

Die Plasmadüse 1 kann daher als "Disk-Jet mit doppelter Masse" bezeichnet werden. Von der ersten Gegenelektrode 20 gegenüber der im Bereich der Düsenöffnung 14 angeordneten zweiten Gegenelektrode 16 wird eine Vorentladungselektrode ausgebildet. D.h. das durch Entladungen zwischen der ersten Gegenelektrode 20 und der stabförmigen Elektrode 7 erzeugte Plasma wird von der Strömung des Prozessgases zur im Bereich der Düsenöffnung 14 angeordneten zweiten Gegenelektrode 16 transportiert, wodurch das Zünden von dielektrisch behinderten Entladungen im Bereich der letztgenannten zweiten Gegenelektrode möglich wird, d.h. eine dielektrisch behinderte Nachentladung angeregt wird.

Die Hochspannungselektrode 7 weist Gasdurchführungen 25 auf und fungiert dadurch zugleich als Prozessgaszuführung, d.h. Einlassöffnung 12. Sie ist aus einem leitenden Material z.B. Edelstahl, Aluminium, und/oder Messing gefertigt. Der Tellerstab dient als Dielektrikum und ist aus einem dielektrischen Material z.B. Keramik, Glas, und/oder Polymer gefertigt. Im oberen Bereich der Tellerstabhülse, d.h. dem zylindrischen, die Entladungskammer ausbildenden Teil der Ummantelung 9, ist der obere Massering angebracht. Die Masseringe sind außerhalb der Entladungskammer 11 mit einer optionalen hochspannungsfesten Vergussmasse 27 von der Hochspannungselektrode 7 abgeschirmt, damit keine parasitären Entladungen im Inneren des einen Elektrodenkopf ausbildenden Teils der Plasmadüse 1 auftreten. Die Vergussmasse 27 dient auch zur Fixierung der Masseringe zwischen der Ummantelung 9 und dem Gehäuse 29 der Plasmadüse 1.

Auf Basis dieser Anordnung kann bei angelegter Spannung und eingeschalteter Prozessgaszufuhr bereits ein Plasmastrahl 5 mit Plasmaerzeugung aus dielektrisch behinderter Entladung (DBD-Jet) zwischen Hochspannungselektrode 7 und oberem Massering 20 gezündet werden. Je nach Prozessgas und angelegter elektrischer Leistung lässt sich dieser DBD-Jet bis zu 50 mm aus der Düsenöffnung 14 austreiben. Dieser DBD-Jet kann beispielsweise auch mit Druckluft als Prozessgas gezündet werden.

Bei der beschriebenen Entladungsanordnung des "Disc-Jet" zwingt der konzentrische untere Massering 16 aus der Düsenöffnung 14 ausgetriebene Filamente von Entladungen dazu, an der Unterseite des Tellers, d.h. an der dem Werkstück zugewandten tellerartig verbreiterten Unterseite der Ummantelung 9 zu zünden. So kann, im freien Betrieb, d.h. ohne dass sich ein Werkstück unter der Quelle, d.h. der Düsenöffnung 14, befindet, eine Entladung zünden, die nach dem Prinzip eines Repeaters agiert. Bei letzterem Prinzip erzeugt die Entladung zwischen dem oberem Massering 20 und der Hochspannungselektrode 7, bzw. das Plasma dieser Entladung, eine weitere Entladung im Bereich des unteren Masserings 16 und wird deshalb im übertragenen Sinne wiederholt. Die Filamente der Entladungen im Bereich des unteren Masserings 16 können direkt mit der zu behandelnden Oberfläche in Kontakt kommen. Derartige Oberflächenentladungen weisen eine bessere Effizienz als Remote-Plasmen auf. Die reaktiven Spezies im Plasma reagieren auf ihrem Weg zur Werkstückoberfläche bei Remote-Plasmen zu einem großen Teil ab, was große Effizienzeinbußen in der Aktivierung der Oberfläche hervorbringt. Letzteres ist bei Oberflächenentladungen nicht der Fall. Zudem kommen die Filamente bei Oberflächenentladungen mit der Oberfläche in Kontakt, was eine Feinstreinigung der Oberfläche ermöglicht.

Eine Ausführungsform des erfindungsgemäßen Verfahrens nutzt ein DBD-Remote Plasma als Zündquelle und projiziert ihr Potential auf die nichtleitende Oberfläche des Werkstücks. Da das nichtleitende Werkstück somit indirekt zu einem Gegenpotential, auch Floating Potential genannt, für den unteren Massering 16 wird, kommt es zwischen der Tellerunterseite und dem nichtleitenden Werkstück zur Ausbildung von tangierenden Filamenten einer Entladung. Je nach Abstand zwischen Tellerunterseite und Werkstück bildet sich somit, unterstützt vom Staudruck des kontinuierlich strömenden Prozessgases, eine über die Oberfläche der Tellerunterseite (Tellerfläche) weitgehend homogene Plasmaentladung aus.

In Figur 2 ist die stiftförmige Elektrode 7 der Plasmadüse aus Figur 1 als Detaildarstellung gezeigt. Die dargestellte Stiftelektrode 7 ist radialsymmetrisch ausgebildet. An ihrer, der Spitze 30 der Stiftelektrode 7 abgewandten Elektrodenbasis 31 weist die Stiftelektrode 7 Nuten 32 auf, die zur Fixierung der Stiftelektrode 7 in der Ummantelung 9 der Plasmadüse dienen. Weiter sind im Bereich der Elektrodenbasis 31 Gasdurchführungen 25 radialsymmetrisch innerhalb der Stiftelektrode 7 angeordnet. Diese bilden die Einlassöffnung der Plasmadüse für das Prozessgas aus.

In den Figuren 3a bis c ist die erfindungsgemäße Plasmadüse aus Figur 1 während ihres Betriebes in verschiedenen Betriebsmodi dargestellt. Aufgrund der Elektrodenkonfiguration mit einer Hochspannungselektrode und zwei Gegenelektroden, nämlich dem oberen und dem unteren Massering, kann der "Disk-Jet" in drei verschiedenen Modi betrieben werden. In den Figuren 3a bis c sind die drei Modi dargestellt. Die elektrische Kontaktierung ist jeweils schaltplanartig eingezeichnet.

Legt man bei einer an eine Hochspannungsquelle angeschlossener Hochspannungselektrode die Masse lediglich an den oberen Massering an, erhält man eine reine DBD-Jet-Entladung deren Plasmastrahl 40 in Figur 3a (Betriebsmodus "DBD-Jet") gezeigt ist. Dieser Plasmastrahl 40 weist eine Länge bis 50 mm bei den Prozessgasen Argon, Helium oder Luft auf.

Wird hingegen, wie in Figur 3b, nur der untere Massering mit Masse kontaktiert, d.h. geerdet, so erhält man Entladungs- bzw. Plasmafilamente 41 als Plasmastrahl, die direkt von der Hochspannungselektrode auf den unteren Massering zünden. Die Plasmafilamente 41 gleiten in diesem Modus über die Tellerfläche der Elektrode. Eine deutliche Interaktion der Entladungsfilamente 41 mit der Werkstückoberfläche ist dadurch möglich. Realisierbare Entladungsabstände zum zu behandelnden Werkstück liegen je nach Prozessgas zwischen 1 mm bei Luft als Prozessgas und 3 mm bei Argon oder Helium als Prozessgas.

Der effektivste Modus ist in Figur 3c dargestellt (Betriebsmodus "Disc-Jet"). Dabei sind beide Masseringe elektrisch mit Masse kontaktiert. Wie beschrieben fungiert der untere Massering dabei als "Repeater". Das zwischen Hochspannungselektrode und oberem Massering generierte Remoteplasma wird aus der Düsenöffnung als Plasmastrahl ausgeblasen und bietet mit seinem Floating Potential dem unteren Massering ein Gegenpotential. Entladungsfilamente 42 einer Entladung zünden an die Tellerunterseite, welche das Dielektrikum für den unteren Massering darstellt. Auf diese Weise sind Gleitentladungen bei Entladungsabständen zum Werkstück zur Düsenöffnung von 3 mm bei Luft als Prozessgas bis zu 20 mm bei Argon oder Helium als Prozessgas möglich. Die Entladungsfilamente 42 interagieren sowohl chemisch als auch physikalisch mit der zu behandelnden Oberfläche und bewirken sowohl eine Oberflächenaktivierung/ bzw. -funktionalisierung als auch eine Feinstreinigung von beliebig dicken, nichtleitenden Werkstücken auf dem Niveau von direkt agierenden dielektrisch behinderten Entladungen.

Der "Disc-Jet" ist basierend auf seiner Bauform einfach in bestehende Prozesse integrierbar und aufgrund seiner Effektivität auch unter Industriebedingungen einsetzbar. Sowohl auf flächigem Platten-/Folienmaterial, als auch auf komplizierten Werkstückgeometrien oder Hinterschneidungen ist ein Plasma unter Verwendung des "Disc-Jet" optimal zu applizieren.

In den Figuren 4a und b sind Qualitätsparameter von Arbeitsergebnissen bei der Oberflächenbehandlung von Werkstücken in Abhänggigkeit von Betriebsparametern des erfindungsgemäßen Verfahrens in jeweils einer Balkendiagrammdarstellung im Vergleich gezeigt. Figur 4a zeigt die Abhebefestigkeit von wasserbasierenden Lacken auf PVC im Vergleich bei der Oberflächenbehandlung im Betriebsmodus "DBD-Jet" und "Disc-Jet" mit Prozessgas Argon.

Vergleiche zwischen dem "Disc-Jet" Modus und einem baugleichen DBD-Jet Modus (d.h. der untere Massering wurde weggelassen bzw. nicht auf Masse gelegt, d.h. nicht elektrisch mit Erdpotential verbunden) haben gezeigt, dass der "Disc-Jet" beispielsweise bis zu 100% bessere Ergebnisse in der Haftfestigkeit von wasserbasierenden Lacken (der sogenannten adhesive pull strength [MPa]) auf Polyvinylchlorid (PVC) und Polypropylen (PP) erreicht. In Figur 4a sind die Oberflächenbehandlungsergebnisse der beiden Betriebsmodi bei unterschiedlichen Prozessgeschwindigkeiten gegenübergestellt. Das Prozessgas ist Argon. Bei geringen Behandlungsgeschwindigkeiten zeigen sich keine signifikanten Unterschiede in der Haftfestigkeit der Lackschicht. Ab 4 meter/min bis hin zu 32 meter/min zeigt sich eine drastische Abnahme der Behandlungsergebnisse des DBD-Jet Modus, wohingegen der Disc-Jet Modus signifikant bessere Ergebnisse in der Haftfestigkeit des Lackes zeigt. Seine Vorteile zeigen sich somit insbesondere bei hohen Behandlungsgeschwindigkeiten, die besonders für die Industrie eine hohe Relevanz besitzen. Die Entladung des "Disc-Jet" hat Gleitentladungscharakter und kann im freien Betrieb, d.h. ohne dass sich ein Werkstück unter der Quelle befindet, mit Entladungsabständen zwischen Düsenöffnung und Werkstückoberfläche bis zu 20 mm realisiert werden. Somit ist eine hohe Spaltgängigkeit, d.h. Eindringtiefe in Oberflächenspalten, auf Basis direkter Entladungen realisiert, was eine effiziente Behandlung von profilierten bzw. strukturierten Oberflächen oder auch Werkstücken mit größeren Form- oder Lagetoleranzen ermöglicht.

In Figur 4b sind Ergebnisse der Abhebefestigkeit von wasserbasierenden Lacken auf PVC bei einer Oberflächenbehandlung mit einer erfindungsgemäßen Plasmadüse im Disc-Jet Modus mit zwei verschiedenen Prozessgasen, nämlich Argon und Luft, gegenübergestellt. Behandelt wurden Profile auf PVC Basis, welche nach der Behandlung mit wasserbasierendem Lack lackiert wurden. Die Verwendung von Argon als auch Luft ermöglicht mit sämtlichen Behandlungsgeschwindigkeiten eine deutliche Optimierung bis 300% der Abhebefestigkeiten des Lackes im Vergleich zu unbehandelten Oberflächen.

In Fig. 5a bis c sind photographische Aufnahmen des Plasmastrahls einer erfindungsgemäßen Plasmadüse im Betriebsmodus "Disc-Jet" gezeigt.

Figur 5a zeigt die flächige Ausbildung der Gleitentladung des "Disc-Jet" auf einer Werkstückoberfläche. Der Entladungsabstand ist bei den durchgeführten Versuchen gemäß den Figuren 4 für die flächige Behandlung konstant 3 mm. Es ist deutlich eine flächige Entladung über die Werkstückoberfläche zu erkennen.

Figur 5b zeigt die Entladungscharakteristik des "Disk-Jet" im freien Betrieb (Entladung ohne Werkstück). Die Filamente treten aus der Mündung der Düsenöffnung aus und zünden nach einer gewissen Strecke wieder hoch zur Tellerfläche des "Disk-Jet". Je nachdem wie nah das Werkstück zur Quellenunterseite, d.h. der Düsenöffnung, hindurchgefahren wird, gleiten die Filamente über die Oberfläche des Werkstücks und formen eine flächige Entladung aus, die sich mit Verringerung des Abstands an die Größe der Tellerfläche anpasst.

Figur 5c zeigt den Einsatz des "Disc-Jet" auf einem Kunststoffprofil mit einer 10 mm tiefen Längsnut mit Hinterschneidung. Auch hier sieht man den Plasmastrahl als Plasmabündel aus der Düsenmündung heraustreten. Dieses Bündel bildet auf dem Boden der Längs-Nut einen großen Fußpunkt aus, von dem aus Filamente zur Tellerfläche des "Disc-Jets" zünden.

Selbstverständlich ist die Erfindung nicht auf die dargestellten Ausführungsformen beschränkt. Die vorstehende Beschreibung ist daher nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Ansprüche und die vorstehende Beschreibung "erste" und "zweite" Ausführungsformen definieren, so dient diese Bezeichnung der Unterscheidung zweier gleichartiger Ausführungsformen, ohne eine Rangfolge festzulegen. Die Erfindung ist durch die Ansprüche definiert.

## Patentansprüche

1. Plasmadüse (1) zum Erzeugen eines Plasmastrahls (5) mit zumindest
einer Elektrode (7),
einer die Elektrode (7) konzentrisch umgebenden Ummantelung (9), wobei zwischen der Elektrode (7) und der Ummantelung (9) eine Entladungskammer (11) ausgebildet ist, und wobei die Entladungskammer (11) eine Einlassöffnung (12) für ein Prozessgas und eine Düsenöffnung (14) zum Austreten des Plasmastrahls (5) aufweist und die Ummantelung (9) ein Dielektrikum enthält oder daraus besteht,
einer die Entladungskammer (11) in einem ersten Längsabschnitt ringförmig umgebende erste Gegenelektrode (20),
wobei die erste Gegenelektrode (20) durch die Ummantelung (9) von der Elektrode (7) elektrisch isoliert ist und
weiterhin eine zweite Gegenelektrode (16) vorhanden ist, welche die Entladungskammer (11) in einem zweiten Längsabschnitt ringförmig umgibt, **dadurch gekennzeichnet, dass** die zweite Gegenelektrode (16) eine tellerförmig verbreiterte Ringoberfläche (18) aufweist.

2. Plasmadüse (1) nach Anspruch 1, wobei die zweite Gegenelektrode (16) konzentrisch zur Düsenöffnung (14) angeordnet ist.

3. Plasmadüse (1) nach Anspruch 1 oder 2, wobei die Flächennormale der tellerförmig verbreiterten Ringoberfläche (18) der zweiten Gegenelektrode (16) in etwa parallel zur Austrittsrichtung des erzeugbaren Plasmastrahls verläuft.

4. Plasmadüse (1) nach einem der Ansprüche 1 bis 3, wobei die Ringoberfläche (18) von der Ummantelung (9) überdeckt ist.

5. Plasmadüse (1) nach einem der Ansprüche 1 bis 4, wobei die Elektrode (7) mit einem Dielektrikum beschichtet ist, insbesondere einem Dielektrikum, welches Polytetrafluorethylen enthält oder daraus besteht.

6. Plasmadüse (1) nach einem der Ansprüche 1 bis 5, wobei die Einlassöffnung (12) durch mindestens eine Gasdurchführung (25) in der Elektrode ausgebildet (7) ist.

7. Plasmadüse (1) nach Anspruch 6, wobei die Gasdurchführungen (25) radialsymmetrisch in der Elektrode (7) angeordnet sind.

8. Plasmadüse (1) nach einem der Ansprüche 1 bis 7, wobei die erste Gegenelektrode (20) und die zweite Gegenelektrode (16) mit unterschiedlichen elektrischen Potentialen verbindbar sind.

9. Plasmadüse (1) nach einem der Ansprüche 1 bis 8, wobei ein Plasmadüsengehäuse (29) vorgesehen ist, wobei die Gegenelektroden (16, 20) mittels einer Vergussmasse (27) zwischen der Ummantelung (9) und dem Plasmadüsengehäuse (29) fixiert sind.

10. Verfahren zur Verwendung einer Plasmadüse (1) nach einem der Ansprüche 1 bis 9, mit den Verfahrensschritten Zuführen eines eine Strömung aufweisenden Prozessgases durch die Einlassöffnung (12) in eine Entladungskammer (11) und
Erzeugen einer elektrischen Potentialdifferenz zwischen einer in der Entladungskammer (11) angeordneten Elektrode (7) und einer zweiten Gegenelektrode (16), so dass sich in der Entladungskammer (11) ein Plasma durch Zünden von dielektrisch behinderten Entladungen in dem Prozessgas in der Entladungskammer (11) ausbildet, und Erzeugen eines Plasmastrahls (5) aus von der Strömung aus der Düsenöffnung (14) ausgetriebenem Plasma, **dadurch gekennzeichnet, dass** die zweite Gegenelektrode (16) eine tellerförmig verbreiterte Ringoberfläche (18) aufweist.

11. Verfahren nach Anspruch 10, wobei der Plasmastrahl (5) auf eine Oberfläche eines Werkstückes (3) einwirkt.

12. Verfahren nach einem der Ansprüche 10 oder 11, wobei weiterhin eine erste Gegenelektrode vorhanden ist, wobei die erste Gegenelektrode (20) auf einem Massepotential liegt und sich die zweite Gegenelektrode (16) auf einem Floating-Potential befindet

13. Verfahren nach einem der Ansprüche 10 oder 11, wobei weiterhin eine erste Gegenelektrode vorhanden ist, wobei die zweite Gegenelektrode (16) auf einem Massepotential liegt und sich die erste Gegenelektrode (20) auf einem Floating-Potential befindet

14. Verfahren nach einem der Ansprüche 10 oder 11, wobei weiterhin eine erste Gegenelektrode vorhanden ist, wobei sich die erste Gegenelektrode (20) und die zweite Gegenelektrode (16) auf einem Massepotential befinden.

15. Verfahren nach einem der Ansprüche 10 bis 12, wobei das Prozessgas ausgewählt ist aus Argon und/oder Helium und/oder Umgebungsluft.

## Claims

1. Plasma nozzle (1) for generating a plasma jet (5) comprising at least one electrode (7),
a sheathing (9) concentrically surrounding the electrode (7), wherein a discharge chamber (11) is formed between the electrode (7) and the sheathing (9), and wherein the discharge chamber (11) has an inlet opening (12) for a process gas and a nozzle opening (14) for emergence of the plasma jet (5) and the sheathing (9) contains or consists of a dielectric,
a first counter-electrode (20) surrounding the discharge chamber (11) in a ring-shaped fashion in a first longitudinal section,
wherein the first counter-electrode (20) is electrically insulated from the electrode (7) by the sheathing (9), and
a second counter-electrode (16) is furthermore present, which surrounds the discharge chamber (11) in a ring-shaped fashion in a second longitudinal section,
**characterized in that** the second counter-electrode (16) has a ring surface (18) widened in a plate-shaped fashion.

2. Plasma nozzle (1) according to claim 1, wherein the second counter-electrode (16) is arranged concentrically to the nozzle opening (14).

3. Plasma nozzle (1) according to claim 1 or 2, wherein the surface normal of the ring surface (18), widened in a plate-shaped fashion, of the second counter-electrode (16) runs approximately parallel to the exit direction of the producible plasma jet.

4. Plasma nozzle (1) according to any of claims 1 to 3, wherein the ring surface (18) is covered by the sheathing (9).

5. Plasma nozzle (1) according to any of claims 1 to 4, wherein the electrode (7) is coated with a dielectric, in particular a dielectric containing or consisting of polytetrafluoroethylene.

6. Plasma nozzle (1) according to any of claims 1 to 5, wherein the inlet opening (12) is formed by at least one gas passage (25) in the electrode (7).

7. Plasma nozzle (1) according to claim 6, wherein the gas passages (25) are arranged in the electrode (7) in a radially symmetrical fashion.

8. Plasma nozzle (1) according to any of claims 1 to 7, wherein the first counter-electrode (20) and the second counter-electrode (16) can be connected to different electric potentials.

9. Plasma nozzle (1) according to any of claims 1 to 8, wherein a plasma nozzle housing (29) is provided, wherein the counter-electrodes (16, 20) are fixed between the sheathing (9) and the plasma nozzle housing (29) by means of a sealing compound (27).

10. Method for using a plasma nozzle (1) according to any of claims 1 to 9, comprising the method steps of
supplying a process gas having a flow through the inlet opening (12) into a discharge chamber (11), and
generating an electric potential difference between an electrode (7) arranged in the discharge chamber (11) and a second counter-electrode (16) so that a plasma is formed in the discharge chamber (11) by igniting dielectrically hindered discharges in the process gas in the discharge chamber (11), and
generating a plasma jet (5) from plasma expelled from the nozzle opening (14) by the flow,
**characterized in that**
the second counter-electrode (16) has a ring surface (18) which is widened in a plate-shaped fashion.

11. Method according to claim 10, wherein the plasma jet (5) acts on a surface of a workpiece (3).

12. Method according to any of claims 10 or 11, wherein furthermore a first counter-electrode is present, wherein the first counter-electrode (20) is at a ground potential and the second counter-electrode (16) is at a floating potential.

13. Method according to any of claims 10 or 11, wherein furthermore a first counter-electrode is present, wherein the second counter-electrode (16) is at a ground potential and the first counter-electrode (20) is at a floating potential.

14. Method according to any of claims 10 or 11, wherein furthermore a first counter electrode is present, wherein the first counter-electrode (20) and the second counter-electrode (16) are at a ground potential.

15. Method according to any of claims 10 to 12, wherein the process gas is selected from argon and/or helium and/or ambient air.

## Revendications

1. Buse à plasma (1) pour générer un jet de plasma (5), comportant au moins
une électrode (7),
une enveloppe (9) entourant concentriquement l'électrode (7), une chambre de décharge (11) étant réalisée entre l'électrode (7) et l'enveloppe (9), et la chambre de décharge (11) présentant une ouverture d'entrée (12) pour un gaz de traitement et une ouverture de buse (14) pour la sortie du jet de plasma (5), et l'enveloppe (9) contenant un diélectrique ou étant constituée de celui-ci,
une première contre-électrode (20) entourant en forme annulaire la chambre de décharge (11) dans une première portion longitudinale,
dans laquelle
la première contre-électrode (20) est isolée électriquement de l'électrode (7) par l'enveloppe (9), et
en outre, il est prévu une seconde contre-électrode (16) qui entoure en forme annulaire la chambre de décharge (11) dans une seconde portion longitudinale,
**caractérisée en ce que**
la seconde contre-électrode (16) présente une surface annulaire (18) élargie en forme d'assiette.

2. Buse à plasma (1) selon la revendication 1,
dans laquelle la seconde contre-électrode (16) est disposée concentriquement par rapport à l'ouverture de buse (14).

3. Buse à plasma (1) selon la revendication 1 ou 2,
dans laquelle la normale à la surface annulaire (18), élargie en forme d'assiette, de la seconde contre-électrode (16) est approximativement parallèle à la direction de sortie du jet de plasma qui peut être généré.

4. Buse à plasma (1) selon l'une des revendications 1 à 3,
dans laquelle la surface annulaire (18) est recouverte par l'enveloppe (9).

5. Buse à plasma (1) selon l'une des revendications 1 à 4,
dans laquelle l'électrode (7) est revêtue d'un diélectrique, en particulier d'un diélectrique qui contient ou consiste en polytétrafluoroéthylène.

6. Buse à plasma (1) selon l'une des revendications 1 à 5,
dans laquelle l'ouverture d'entrée (12) est formée par au moins un passage à gaz (25) dans l'électrode (7).

7. Buse à plasma (1) selon la revendication 6,
dans laquelle les passages à gaz (25) sont disposés à symétrie radiale dans l'électrode (7).

8. Buse à plasma (1) selon l'une des revendications 1 à 7,
dans laquelle la première contre-électrode (20) et la seconde contre-électrode (16) peuvent être connectées à des potentiels électriques différents.

9. Buse à plasma (1) selon l'une des revendications 1 à 8,
dans laquelle est prévu un boîtier de buse à plasma (29), les contreélectrodes (16, 20) étant fixées entre l'enveloppe (9) et le boîtier de buse à plasma (29) au moyen d'une masse de scellement (27).

10. Procédé d'utilisation d'une buse à plasma (1) selon l'une des revendications 1 à 9, comprenant les étapes consistant à :
amener un gaz de traitement en écoulement à travers l'ouverture d'entrée (12) jusque dans une chambre de décharge (11) et
générer une différence de potentiel électrique entre une électrode (7) disposée dans la chambre de décharge (11) et une seconde contre-électrode (16), de sorte qu'un plasma se forme dans la chambre de décharge (11) par amorçage de décharges à barrière diélectrique dans le gaz de traitement dans la chambre de décharge (11), et
générer un jet de plasma (5) à partir du plasma expulsé par l'écoulement hors de l'ouverture de buse (14),
**caractérisé en ce que** la seconde contre-électrode (16) présente une surface annulaire (18) élargie en forme d'assiette.

11. Procédé selon la revendication 10,
dans lequel le jet de plasma (5) agit sur une surface d'une pièce à œuvrer (3).

12. Procédé selon l'une des revendications 10 ou 11,
dans lequel est prévue en outre une première contre-électrode, la première contre-électrode (20) étant à un potentiel de masse et la seconde contre-électrode (16) étant à un potentiel flottant.

13. Procédé selon l'une des revendications 10 ou 11,
dans lequel est prévue en outre une première contre-électrode, la seconde contre-électrode (16) étant à un potentiel de masse et la première contre-électrode (20) étant à un potentiel flottant.

14. Procédé selon l'une des revendications 10 ou 11,
dans lequel est prévue en outre une première contre-électrode, la première contre-électrode (20) et la seconde contre-électrode (16) étant à un potentiel de masse.

15. Procédé selon l'une des revendications 10 à 12,
dans lequel le gaz de traitement est choisi parmi l'argon et/ou l'hélium et/ou l'air ambiant.
